# EUROPÄISCHE PATENTSCHRIFT

(11) **EP 0 957 998 B1**
(45) Veröffentlichungstag und Bekanntmachung des Hinweises auf die Patenterteilung: **10.12.2003**
(21) Anmeldenummer: 96913450.1
(22) Anmeldetag: 02.05.1996
(51) Int. Cl.: A62C 13/66

(54) **FEUERLÖSCHER UND VERFAHREN ZUM AUSBRINGEN EINES LÖSCHMITTELS AUS EINEM LÖSCHMITTELBEHÄLTER EINES FEUERLÖSCHERS**
FIRE EXTINGUISHER AND PROCESS FOR DISCHARGING AN EXTINGUISHING AGENT FROM ITS TANK
EXTINCTEUR ET PROCEDE PERMETTANT D'EXTRAIRE UN AGENT D'EXTINCTION HORS DU RESERVOIR D'UN EXTINCTEUR

(30) Priorität: 03.05.1995 DE 19516156; 12.07.1995 DE 19525302; 16.09.1995 DE 19534406
(43) Veröffentlichungstag der Anmeldung: 24.11.1999
(73) Patentinhaber: Haro, Jürgen, 37627 Stadtoldendorf (DE)
(72) Erfinder: Haro, Jürgen, 37627 Stadtoldendorf (DE)
(74) Vertreter: Lins, Edgar, Dipl.-Phys. Dr.jur.
(86) Internationale Anmeldenummer: DE9600757
(87) Internationale Veröffentlichungsnummer: WO96034660

(56) Entgegenhaltungen:
- ES-A6- 2 005 458
- FR-A- 2 403 086
- FR-A- 2 543 840
- US-A- 1 568 536
- US-A- 4 165 834
- US-A- 4 397 422
- US-A- 5 085 278
- CENTRAL PATENTS INDEX, BASIC ABSTRACTS JOURNAL Derwent Publications Ltd., London, GB; AN 90-050061 XP002007641 & SU,A,1 475 689 (FIRE FIGHTING RES INST) , 30.April 1989

## Beschreibung

Die Erfindung betrifft ein Verfahren zum Ausbringen eines Löschmittels aus einem Löschmittelbehälter eines Feuerlöschers mit Hilfe eines aus einem Druckbehälter entweichenden Druckgases.

Die Erfindung betrifft ferner einen Feuerlöscher bestehend aus einem Druckbehälter für Druckgas und einem Löschmittelbehälter, aus dem das Löschmittel durch das Druckgas austreibbar und unter dem Druck des Druckgases aus einer Sprühdüse in fein verteilter Form sprühbar ist.

Die Erfindung betrifft insbesondere Handfeuerlöscher. In bisherigen Bauarten weisen Feuerlöscher einen Löschmittelbehälter auf, der druckfest (als "Druckbehälter" nach der Druckbehälterverordnung) ausgebildet ist und in dem zum Austreiben des Löschmittels ein möglichst hoher Druck mit einem Druckgas ausgebildet wird. Das Druckgas kann sich dabei im Dauerzustand in dem Löschmittelbehälter befinden. Diese Bauart wird "Dauerdrucklöscher" genannt.

In einer anderen Bauart, die dem eingangs erwähnten Feuerlöscher entspricht, befindet sich das Druckgas in einem eigenen Druckbehälter und gelangt nur im Einsatzfall in den druckfest ausgebildeten Löschmittelbehälter, um dort das Druckpolster auszubilden, mit dem das Löschmittel, das pulverförmig oder flüssig sein kann, über eine Sprühdüse ausgetrieben wird. Derartige Feuerlöscher werden "Aufladelöscher" genannt, da der Löschmittelbehälter mit dem Druck erst im Einsatzfall "aufgeladen" wird. Diese Bauart ist in sicherheitstechnischer Hinsicht problematisch, da etwaige Beschädigungen des Löschmittelbehälters erst im Einsatzfall wirksam werden und im schlimmsten Fall zum Zerbersten des Löschmittelbehälters führen, und zwar in einem Augenblick, in dem eine Bedienperson sich in unmittelbarer Nähe des Feuerlöschers befindet, um einen Brand zu löschen. Für diesen Fall besteht ein u.U. lebensgefährliches Verletzungsrisiko.

Ein weiterer Nachteil der bekannten Feuerlöscherbauarten besteht darin, dass Feuerlöscher im allgemeinen transportabel sein sollen und dass eine hohe Druckfestigkeit zu einem hohen Gewicht des Löschmittelbehälters führt. Um die Tragbarkeit des Feuerlöschers zu gewährleisten, muss ein maximales Gesamtgewicht eingehalten werden. Eine für das Versprühen des Löschmittels vorteilhafte Erhöhung des Druckes des Druckgases, die zu einer Erhöhung des Gewichtes des Löschmittelbehälters führt, muss durch eine Gewichtsverringerung beim Löschmittel, also durch eine Verringerung der Löschmittelmenge, kompensiert werden. Ein üblicher Kompromiss für die herkömmlichen Feuerlöscher sieht einen Betriebsdruck von 17 bar vor. Der damit erreichbare Verteilungsgrad für flüssige und feste Löschmittel ist naturgemäß begrenzt.

US-A-1 568 536 beschreibt ein Verfahren zum Ausbringen eines Löschmittels aus einem Löschmittelbehälter eines Feuerlöschers mit Hilfe von Dampf, der so an einer Öffnung des Löschmittelbehälters vorbeigeleitet wird, daß das Löschmittel aus dem Löschmittelbehälter heraus gesaugt und mit dem Dampf versprüht wird. Zusätzlich wird Dampf in den Löschmittelbehälter eingeleitet, um Druck aufzubauen.

Auch aus FR-A-2 543 840 und SU-A-1 475 689 ist es bekannt, bei ähnlichen Verfahren das Druckgas nicht mit dem Löschmittel in einem Druckbehälter zu lagern oder durch Rohre anzuliefern. Dabei wird das Löschmittel sowohl mittels dem Venturi angesaugt als auch durch Druckaufbau im Löschmittelbehälter gefördert.

Das sich bei den bekannten Konstruktionen ergebende Problem besteht somit in dem erforderlichen Kompromiss zwischen dem Gewicht des Feuerlöschers und der erzielbaren Löschwirkung im Hinblick auf die mit dem Feuerlöscher transportierbare Löschmittelmenge und die Verteilung des Löschmittels. Hieraus ergibt sich die Problemstellung, bei gleichem Gewicht eine verbesserte Löschwirkung zu ermöglichen.

Ausgehend von dieser Problemstellung ist erfindungsgemäß ein Verfahren zum Ausbringen eines Löschmittels aus einem Löschmittelbehälter eines Feuerlöschers mit Hilfe eines aus einem Druckbehälter entweichenden Druckgases dadurch gekennzeichnet, dass das Löschmittel in einen nicht druckfest ausgebildeten Löschmittelbehälter eingebracht wird und dass das Druckgas aus dem Druckbe-hälter so an einer Öffnung des Löschmittelbehälters vorbeigeleitet wird, dass das Löschmittel aus dem Löschmittelbehälter herausgesaugt und mit dem Druckgas versprüht wird.

Ausgehend von der genannten Problemstellung ist ferner der Feuerlöscher der eingangs erwähnten Art gekennzeichnet durch einen nicht druckfest ausgebildeten Löschmittelbehälter durch eine Druckleitung zwischen Druckbehälter und Sprühdüse, die so zu einer Öffnung des Löschmittelbehälters angeordnet ist, dass das durchströmende Druckgas einen Unterdruck im Bereich der Öffnung des Löschmittelbehälters erzeugt, und durch eine Einrichtung zum Transport von Löschmittel in den Bereich der Öffnung.

Erfindungsgemäß wird somit wie bei der Bauart der Aufladelöscher das Druckgas in einem Druckbehälter verwahrt, jedoch das Druckgas nicht in den Löschmittelbehälter eingeleitet. Vielmehr wird mit Hilfe des Druckgases ein Unterdruck an der Öffnung des Löschmittelbehälters erzeugt, so daß das Löschmittel aus dem Löschmittelbehälter herausgesaugt und mit dem Druckgas über eine Sprühdüse versprüht wird. Demgemäß ist es möglich, den Löschmittelbehälter mit einer geringen Druckfestigkeit auszubilden, so daß der Löschmittelbehälter aus einem einfachen Material, z.B. Recycling-Kunststoff, mit relativ geringen Wandstärken bestehen kann. Für das Druckgas ist ein relativ kleiner Druckbehälter erforderlich, der unproblematisch für Drücke von 150 bis 300 bar ausgelegt werden kann. Demgemäß kann das Löschmittel auch mit diesem hohen Druck versprüht werden, wodurch sich beispielsweise bei flüssigen Löschmitteln Tröpfchengrößen von 0,01 bis 0,1 mm erzielen lassen, die um mindestens den Faktor 10 kleiner sind als herkömmlich mit Betriebsdrücken von 17 bar erzielte Tröpfchengrößen. Der Transport des Löschmittels in den Bereich der Öffnung kann mit Hilfe wenigstens einer Ansaugleitung, aber auch beispielsweise durch eine Vernebelung eines flüssigen Löschmittels durch mechanische oder Druckverwirbelung (z.B mit Hilfe eines Anteils des Druckgases) erfolgen, so dass im Bereich der Öffnung immer genügend Löschmittel zur Verfügung steht, das angesaugt wird und in den Strom des Druckgases gelangt.

Eine Gefährdung durch das Zerbersten von Löschmittelbehältern wird erfindungsgemäß vollständig ausgeschlossen, da der Löschmittelbehälter keinen wesentlichen Druckbelastungen ausgesetzt ist.

In einer bevorzugten Ausführungsform ist die Druckleitung im Bereich der Öffnung des Löschmittelbehälters in Form einer Venturidüse ausgebildet. Bekanntlich führt die Venturidüse zu einem lokalen Unterdruck, der im vorliegenden Fall zum Ansaugen des Löschmittels ausgenutzt wird.

In einer besonders zweckmäßigen konstruktiven Ausführungsform der Erfindung ist die Öffnung des Löschmittelbehälters im Ruhezustand durch ein Ventil verschlossen, das nur durch einen Unterdruck auf der Seite der Druckleitung zu öffnen ist.

Vorteilhaft ist es ferner, in die Druckleitung ein Absperrventil einzusetzen, und zwar vorzugsweise vor der Öffnung des Löschmittelbehälters, wobei das Absperrventil die Druckleitung im Ruhezustand absperrt und nur im Einsatzfall geöffnet wird. Die Öffnung kann dabei manuell, aber auch ferngesteuert, beispielsweise elektrisch, ausgelöst werden. Bei der Verwendung eines Absperrventils in der Druckleitung ist es zweckmäßig, ein Druckentlastungsventil zwischen dem Druckbehälter und dem Absperrventil vorzusehen, das eine Druckentlastung der Druckleitung ermöglicht, falls irrtümlich der Druckbehälter geöffnet worden sein sollte. Das Druckentlastungsventil kann dabei zweckmäßig zeitgesteuert nach dem Aufbau eines Überdrucks öffnen.

Zur Erhöhung der Sicherheit dient es, wenn der Löschmittelbehälter mit wenigstens einem Druckbegrenzungsventil versehen ist. Das Druckbegrenzungsventil kann dabei sowohl den im Löschmittelbehälter entstehenden Unterdruck als auch einen Überdruck begrenzen, der allerdings im normalen Betriebsfall im Löschmittelbehälter nicht auftritt.

Zur vollständigen Entleerung des Löschmittelbehälters auch in unterschiedlichen Haltepositionen des Feuerlöschers kann es sinnvoll sein, wenn in den Löschmittelbehälter wenigstens eine mit der Öffnung kommunizierende Ansaugleitung ragt, durch die Löschmittel in den Bereich der Öffnung - und damit des Druckgases - gesaugt wird. Diese Ansaugleitung kann Teil der Behälterwand und/oder des Behälterbodens sein. Zur vollständigen Entleerung des Löschmittelbehälters bei unterschiedlichen Schräglagen kann der Behälterboden schräg bzw. mit schrägen Abschnitten versehen sein. Bei mehreren Ansaugleitungen, die das Ansaugen des Löschmittels in unterschiedlichen Lagen des Löschmittelbehälters sicherstellen, verschließt eine Ansaugsteuerung zweckmäßigerweise die aufgrund des Löschmittelstandes nicht wirksamen Ansaugleitungen bzw. deren Teile. Die Ausbildung des Löschmittelbehälters als einfacher Behälter, beispielsweise aus Kunststoff, ermöglicht weitere bisher nicht mögliche Ausgestaltungen, z.B. durch eine eingebaute elektrische Heizung, die die Verwednung neuer Löschmittel zuläßt, oder durch Integration einer Notbeleuchtung.

In einer bevorzugten Ausführungsform des erfindungsgemäßen Verfahrens bzw. des erfindungsgemäßen Feuerlöschers wird das aus dem Druckbehälter entweichende Druckgas einer Druckregelung unterworfen. Hierdurch läßt sich bei entsprechend hohem Vordruck des Druckgases erstmalig ein Feuerlöscher mit konstantem Druck beim Ausbringen des Löschmittels realisieren. Da die Sprühdüse auf einem konstanten Druck optimiert werden kann, führt die erfindungsgemäße Gestaltung zu einer Verbesserung der Effizienz des Löschverfahrens bzw. des Feuerlöschers.

Zur Verwendung von pulverförmigem Löschmittel ist es vorteilhaft, wenn das pulverförmige Löschmittel während des Absaugens mit einem in den Löschmittelbehälter eingeführten Gas aufgewirbelt und so absaugbar gemacht wird.

Für die erfindungsgemäße Ausgestaltung des Verfahrens läßt sich das pulverförmige Löschmittel in dem Löschmittelbehälter fluidisieren, ohne daß hierfür ein wesentlicher Überdruck im Löschmittelbehälter erzeugt werden muß. Der Vorteil der Verwendung eines nicht druckfesten Löschmittelbehälters bleibt daher erhalten.

Die Fluidisierung des Löschmittels mit dem Gas vermeidet zusätzliche mechanische Vorrichtungen, die sonst gegebenenfalls nötig wären, um das pulverförmige Löschmittel nach langer Lagerzeit absaugbar zu machen. Dabei kann zweckmäßigerweise das in den Löschmittelbehälter eingeführte Gas von dem das Absaugen bewirkenden Druckgas abgezweigt werden. Dieses Abzweigen wird so erfolgen, daß eine möglichst geringe Menge des Druckgases für das Aufwirbeln des Löschmittels verwendet wird. Die Abzweigung wird daher mengenreguliert erfolgen. Die Mengenregulierung kann dabei in einfacher Weise dadurch vorgenommen werden, daß der Querschnitt der Abzweigleitung für das Druckgas geeignet klein gewählt wird. Alternativ kann auch ein Mengenreduzierventil eingesetzt werden.

Ein unnötiger Verbrauch von Druckgas für das Aufwirbeln wird dadurch vermieden, daß das Einführen von Gas in den Löschmittelbehälter erst erfolgt, wenn an der Öffnung des Löschmittelbehälters ein Unterdruck für das Absaugen ausgebildet ist. Im allgemeinen wird es ausreichend sein, die Aufwirbelung nur eine gewisse Zeit durchzuführen, da pulverförmiges Löschmittel nach einer Aufwirbelung regelmäßig für eine gewisse Zeit fluidisiert und daher im allgemeinen auch absaugbar bleibt.

Um für die Aufwirbelung eines möglicherweise größeren Löschmittelvolumens nicht zu viel Gas zur Verfügung stellen zu müssen bzw. partiell einen relativ hohen Druck realisieren zu könen, kann es zweckmäßig sein, die Aufwirbelung räumlich zu steuern, also an unterschiedlichen Angriffspunkten des Löschmittelvolumen nacheinander durchzuführen.

In allen Fällen ist es möglich, das zur Aufwirbelung in den Löschmittelbehälter eingeführte Gas auch zum Transport des Löschmittels in Richtung der Öffnung des Löschmittelbehälters mitzuverwenden, um so das Absaugen nach dem Prinzip einer Mammutpumpe zu unterstützen.

Ein dementsprechender Feuerlöscher ist mit einer Zweigleitung für das Druckgas ausgestattet, die mit wenigstens einer Mündungsöffnung in den unteren Bereich des Löschmittelbehälters so einmündet, daß das pulverförmige Löschmittel durch das Druckgas verwirbelbar ist.

Mit diesem Feuerlöscher läßt sich somit das Löschmittel mit abgezweigtem Druckgas verwirbeln, also zum Zwecke des Absaugens fluidisieren.

In einer bevorzugten Ausführungsform ist in die Zweigleitung ein steuerbares Abzweigventil und in den Bereich der Öffnung ein bei Unterdruck öffnendes Ansaugventil eingesetzt, wobei das Ansaugventil den Öffnungsvorgang des Abzweigventils steuert. Auf diese Weise wird sichergestellt, daß die Aufwirbelung mittels des durch die Abzweigleitung geführten Druckgases erst erfolgt, wenn auch Ansaugbedingungen eingestellt sind. Dabei kann es besonders zweckmäßig sein, wenn das Abzweigventil ausgangsseitig mit dem Ansaugventil zu dessen vollständiger Öffnung verbunden ist. Über das Absaugventil müssen gegebenenfalls größere Gas- und Löschmittelmengen transportiert werden. Es ist möglich, daß die durch die Ventilkonstruktion erforderliche Kraft zum vollständigen Öffnen des Ansaugventils durch den sich einstellenden Unterdruck nicht aufbringbar ist. Hierfür ist es vorgesehen, die Öffnung des Ansaugventil mit Hilfe des abgezweigten Druckgases zu vervollständigen.

Im allgemeinen wird es zweckmäßig sein, wenn im Löschmittelbehälter eine Mehrzahl von Mündungsöffnungen angeordnet ist. Diese Mehrzahl von Mündungsöffnungen kann in einer bevorzugten Ausführungsform mit einer Ventilanordnung in Gruppen nacheinander aktiviert werden, so daß eine räumlich nacheinander erfolgende Aufwirbelung des Löschmittels stattfindet.

Die Wurfdüse kann unmittelbar am Gehäuse befestigt sein, wie dies bei vielen Handfeuerlöschern vorgesehen ist. Es kann aber auch zweckmäßig sein, die Wurfdüse über einen Schlauch mit dem Gehäuse des Feuerlöschers zu verbinden. Zumindest in diesem Fall ist es vorteilhaft, wenn eine Steuereinrichtung zum Auslösen des Löschvorganges an der Wurfdüse selbst angebracht ist. Die Steuerung kann dabei elektrisch erfolgen, bevorzugt ist jedoch die Ausbildung einer pneumatischen Steuerleitung, die einerseits mit dem Druckgas stromaufwärts von einem steuerbaren Absperrventil und andererseits mit einem manuell betätigbaren Entlüftungsventil an der Wurfdüse verbunden ist, wobei ein das Absperrventil steuerndes Schaltventil in Abhängigkeit vom Druckzustand in der Steuerleitung schaltet. Die Steuerung des Absperrventil erfolgt daher pneumatisch über eine Ventilanordnung an der Wurfdüse.

Aufgrund der erfindungsgemäßen Ausbildung eines Feuerlöschers kann die konstruktive Ausbildung des Feuerlöschers auch für den Auswurf grobkörnigerer pulverförmiger Mittel verwendet werden. Insbesondere können in den Löschmittelbehälter Farbstoffpartikel oder Farbstoff enthaltende Partikel gefüllt werden, die zur farblichen Markierung von entfernten Gegenständen oder Personen dienen können. Für eine gewünschte Markierung von Personen können dabei sehr weiche, mit Farbstoffpigmenten gefüllte Partikel eingefüllt werden, um Verletzungen auszuschließen.

Die Erfindung soll im folgenden anhand von in der Zeichnung dargestellten Ausführungsbeispielen näher erläutert werden. Es zeigen:
- Figur 1 -: eine schematische Darstellung eines erfindungsgemäßen Handfeuerlöschers in einer ersten Ausführungsform;
- Figur 2 -: eine schematische Darstellung eines erfindungsgemäßen Handfeuerlöschers in einer zweiten, räumlich kompakteren zweiten Ausführungsform;
- Figur 3 -: eine schematische Darstellung eines erfindungsgemäßen Handfeuerlöschers in einer in Figur 2 ähnlichen Ausführungsform, jedoch mit einer Absaugung an der Unterseite; und
- Figur 4 -: eine schematisch Darstellung eines Feuerlöschers mit einem großen Löschmittelbehälter.

In Figur 1 ist ein Feuerlöscher 1 dargestellt, dessen Gehäuse einen Tragegriff 2 und eine Öffnung für eine an sich bekannte, jedoch für einen hohen Druck optimierte Wurfdüse 3 aufweist. Die Wurfdüse kann - wie dargestellt - fest an dem Feuerlöscher 1 montiert, mit ihm aber auch über einen Druckschlauch verbunden sein. Der Feuerlöscher weist einen Löschmittelbehälter 4 auf, an den sich eine Aufnahmekammer 5 für einen Druckbehälter 6 für ein Druckgas anschließt. Ausgehend von einem beispielsweise mit einem Handrad 7 zu betätigenden Absperrventil 8 des Druckbehälters 6 erstreckt sich an der Oberseite des Löschmittelbehälters 4 eine Druckleitung 9, in die ein Absperrventil 10 eingesetzt ist. Das Absperrventil 10 ist in dem dargestellten Ausführungsbeispiel durch Druck auf einem Betätigungsknopf 11 zu öffnen, im Ruhezustand jedoch geschlossen. Zwischen dem Absperrventil 10 und der Wurfdüse 3 befindet sich eine Einschnürung der Druckleitung 9 in Form einer Venturidüse 12.

Im Bereich der Einschnürung der Venturidüse 12 befindet sich eine Öffnung 13 des Löschmittelbehälters 4. Die Öffnung 13 ist durch ein Ansaugventil 14 verschlossen, das automatisch durch einen in der Einschnürung der Venturidüse 12 gebildeten Unterdruck geöffnet wird. Der Unterdruck in der Venturidüse 12 sorgt durch das geöffnete Ansaugventil 14 für ein Ansaugen von Löschmittel 15 aus dem Löschmittelbehälter 4. Zur Unterstützung der Ansaugung sind an das Ansaugventil 14 Ansaugleitungen 16 angeschlossen, die eine vollständige Entleerung des Löschmittelbehälters 4 ermöglichen.

Aus Sicherheitsgründen ist die Druckleitung 9 mit einem zeitgesteuerten Druckentlastungsventil 18 versehen, durch das verhindert wird, daß beim geschlossenen Absperrventil 10 in der Druckleitung 9 bei irrtümlich geöffneten Ventil 8 des Druckbehälters 6 ein Dauerdruck bestehen bleibt. Die Zeitsteuerung wird dabei so eingestellt werden, daß eine automatische Druckentlastung nach einigen Stunden nach Aufbau des Überdrucks in der Druckleitung 9 erfolgt.

In der Zeichnung ist im Löschmittelbehälter 4 ein Druckausgleichsventil 19 dargestellt, das den durch die Entnahme des Löschmittels 15 im Löschmittelbehälter 4 entstehenden Unterdruck ausgleicht. Das Druckausgleichsventil 19 kann zugleich als Sicherheitsventil so ausgebildet sein, daß ein etwaig entstehender Überdruck abgelassen wird.

Die Unterdruckausbildung in der Öffnung 13 des Löschmittelbehälters 4 ist nicht nur mit einer Venturidüse 12 möglich, sondern läßt sich auch durch die Ausbildung der Öffnung 13 als schräg zur Druckleitung 9 gerichteten Kanal oder eine geeignete Düsenanordnung erzielen, wobei von dem Prinzip einer Strahlpumpe Gebrauch gemacht wird.

Der Löschmittelbehälter 4 kann in beliebiger Form ausgebildet werden und insbesondere auch in zwei Kammern unterteilt werden, um ein 2-Komponenten-Löschmittel aufzunehmen. Durch die Ansaugeinrichtung mit dem Ansaugventil 14 und den Ansaugleitungen 16 kann ein gezieltes und geeignet proportioniertes Ansaugen der beiden Komponenten des 2-Komponenten-Löschmittels vorgenommen werden, so daß die Vermischung der beiden Komponenten erst in den Ansaugleitungen 16 erfolgt. Die relative Mengendosierung für die beiden Komponenten kann im einfachsten Fall durch unterschiedliche Durchmesser der Ansaugleitungen 16 realisiert werden.

In die Druckleitung 9 ist zwischen dem Ventil 8 und dem Absperrventil 11 ein Druckmindererventil 20 eingesetzt, mit dem der in dem Druckbehälter 6 üblicherweise bestehende Druck von 150 bar auf einen für Pulverlöscher üblichen Austreibdruck von 20 bar reduziert wird. Ferner sorgt das Druckmindererventil 20 dafür, daß während des gesamten Löschvorganges ein konstanter Austreibdruck erhalten bleibt.

Stromabwärts von dem Absperrventil 10 ist ein Abzweigventil 21 angeordnet, mit dem eine Zweigleitung 22 mit der Druckleitung 9 verbunden wird, wenn das Abzweigventil 21 durch das Ansaugventil 14 über eine Steuerleitung 23 geöffnet wird. An die Zweigleitung ist ein Steuerventil 24 angeschlossen, durch das die Zweigleitung 22 mit einer ersten Anordnung von Mündungsöffnungen 25 oder mit einer zweiten Anordnung von Mündungsöffnungen 26 verbindbar ist. Die ersten Mündungsöffnungen 25, befinden sich in einem schrägen Boden 17 des Löschmittelbehälters 4 und dienen der Aufwirbelung bzw. Auflockerung des Löschmittels 15 in dem Behälter 4. Die Mündungsöffnungen 26 fungieren als den Transport in der Ansaugleitung 16 unterstützende Düsen.

Eine dritte Anordnung von Mündungsöffnungen 27 im Boden der Ansaugleitung 16 kann dabei entweder gleichzeitig mit den Mündungsöffnungen 25 oder mit den Mündungsöffnungen 26 aktiviert werden. Die Mündungsöffnungen 26, 27 unterstützen den Transport des Löschmittels 15 nach Art einer Mammutpumpe.

Am Übergang des tiefsten Punktes des Löschmittelbehälters 4 zum Boden der Ansaugleitung 16 befindet sich eine Durchgangsöffnung 28, die vor der in Benutzung des Feuerlöschers 1 beispielsweise mit einer dünnen Folie verschlossen sein kann, um einen vorzeitigen Eintritt von Löschmittel 15 in den Bereich der Ansaugleitung 16 und eine dort eintretende Kompaktierung von Löschmittel 15 zu vermeiden. Die die Öffnung 28 verschließende Folie würde sich bei Einstellen eines Unterdrucks in der Ansaugleitung 16 von der Durchgangsöffnung 28 lösen bzw. zerplatzen, so daß im Löschfall das Löschmittel 15 in die Ansaugleitung 16 gelangen kann.

Als Druckgas wird naturgemäß ein nicht brennbares Gas, üblicherweise CO₂ oder trockener Stickstoff, verwendet.

Figur 2 zeigt eine zweite Ausführungsform eines Feuerlöschers 1', der in seiner Funktion der anhand der Figur 1 beschriebenen ersten Ausführungsform gleicht. Zur Ausbildung eines kompakteren Feuerlöschers 1' ist ein kompakter, flaschenähnlicher zylindrischer Löschmittelbehälter 4' vorgesehen, der einen halbkugelförmig gewölbten Boden 17' aufweist und sich an seiner Oberseite zur Öffnung 13 hin konisch verengt. Die Zweigleitung 22 mündet in nur eine Gruppe von Mündungsöffnungen 25, die einerseits als Auflockerungsdüsen für das Löschmittel 15 fungieren, andererseits aber auch den Transport des Löschmittels 15 zur Mündungsöffnung 13 hin nach Art einer Mammutpumpe unterstützen können.

Im übrigen ist dieses Ausführungsbeispiel mit einem Verbindungsschlauch 29 zur Wurfdüse 3 versehen.

Bei dem in Figur 3 dargestellten Ausführungsbeispiel ist der Löschmittelbehälter 4 " an sich identisch mit dem Löschmittelbehälter 4' ausgebildet, jedoch um 180° gedreht, also auf dem Kopf stehend, eingebaut. Die Absaugung findet demgemäß an der sich nunmehr unten befindlichen Öffnung 13 statt. Daher befinden sich die Mündungsöffnungen 25, die mit der Zweigleitung 22 verbunden sind, in dem sich konisch verengenden Teil des Löschmittelbehälters 4''.

Figur 4 zeigt einen Feuerlöscher 1''' als Großgerät, also mit einem sehr großen Löschmittelbehälter 4'''. Der Löschmittelbehälter 4''' hat eine trichterförmige Bodenanordnung 30, in der sich Mündungsöffnungen 25, 25' befinden, die beispielsweise in strahlenförmig sich von dem Ansaugventil 14 im tiefsten Punkt der Bodenanordnung 30 sich erstreckenden Reihen zu Gruppen gebildet sind. Die Verbindung der verschiedenen Gruppen der Mündungsöffnungen 25, 25' mit der Abzweigleitung 22 wird von Ventilen 24, 24' gesteuert, die den Gruppen der Mündungsöffnungen 25, 25' zugeordnet sind. Auf diese Weise ist es möglich, beispielsweise radial umlaufend die Aufwirbelung - und damit Fluidisierung - des Löschmittels 15 vorzunehmen.

Auch der Feuerlöscher 1''' weist eine Wurfdüse 3 auf, die über einen Schlauch 29 angeschlossen ist. Der Schlauch 29 kann in einem Haspel 31 aufgewickelt sein, um so eine größere Entfernung der Wurfdüse 3 von dem Feuerlöscher 1''' zu ermöglichen.

Die Auslösung kann - wie anhand der Figur 1 erläutert - auch hier mit dem durch den Betätigungsknopf 11 zu betätigenden Absperrventil 10 erfolgen, wodurch das Druckgas in der Druckleitung 9 an der Öffnung 13 vorbeiströmt und das Ansaugventil 14 öffnet. Dadurch wird das Abzweigventil 21 geöffnet und die Aufwirbelung über die Mündungsöffnungen 25, 25' vorgenommen. Wird das Absperrventil 10 mit dem Betätigungsknopf 11 wieder geschlossen, schließt das Ansaugventil 14. Eine etwaige noch in Gang befindliche Aufwirbelung fällt in sich zusammen, da kein Druckgas zum Abzweigventil 21 mehr nachströmt.

Der Feuerlöscher 1''' ist so konzipiert, daß er mit Abstand vom Einsatzort aufgestellt und die Wurfdüse über den bis zu zehn Meter langen Schlauch 29 an den Einsatzort gebracht wird. Dabei wäre es unzweckmäßig, wenn der Feuerlöscher 1''' nur über den Betätigungsknopf 11 am Gerät selbst bedienbar wäre. Die Wurfdüse ist daher mit einer Fernbedienungseinrichtung 32 ausgestattet. Diese besteht aus einem Betätigungshebel 33 und einem Ventil 34, das mit einer pneumatischen Steuerleitung 35 einerseits und der Wurfdüse 3 andererseits verbunden ist. Die Steuerleitung 35 ist als Zusatzschlauch mit kleinem Durchmesser zu dem Schlauch 29 ausgebildet. Die Steuerleitung 35 endet im Feuerlöscher 1''' in einem Steuerventil 36, das in einer Arbeitsstellung die Verbindung der Steuerleitung 35 mit der Druckleitung 9 stromaufwärts vom Absperrventil 10 herstellt, und in einem Schaltventil 36' das Absperrventil 10 öffnet. Das Öffnen des Absperrventils 10 über das Steuerventil 36' wird dann ausgelöst, wenn der Druck in der Steuerleitung 35 abgefallen ist.

Im Ruhezustand ist die Steuerleitung 35 mit der Druckleitung 9 vor dem Absperrventil 10 verbunden und das Absperrventil 10 geschlossen. Die Steuerleitung 35 weist daher den durch das Druckmindererventil 20 eingestellten Druck auf. Das Ventil 34 in der Fernbedienungseinrichtung 32 ist geschlossen.

Soll nun der Löschvorgang ausgelöst werden, wird der Hebel 33 betätigt, wodurch das Ventil 34 öffnet und den Druck in der Steuerleitung 35 über die Wurfdüse 3 abbläst. Dadurch bricht der Druck in der Steuerleitung 35 zusammen. Hierdurch öffnet das Schaltventil 36' das Absperrventil 10 und der Löschvorgang beginnt. Soll der Löschvorgang beendet werden, wird der Hebel 33 zurückgelegt und das Ventil 34 geschlossen. Der nunmehr ansteigende Druck in der Steuerleitung 35 wird an einem Abzweigpunkt 37 von einem Schaltventil 38 für das Ansaugventil 14 sensiert, woraufhin das Schaltventil 38 das Ansaugventil 14 schließt. Die Schließung wird durch einen Druckabfall in der Steuerleitung 35 oder durch einen Unterdruck an der Öffnung 13 aufgehoben. In gleicher Weise schließt das Schaltventil 36' das Absperrventil 10, so daß der Löschvorgang beendet ist.

Die separate Steuerung des Ansaugventils 14, des Abzweigventils 21 und des Absperrventils 10 ermöglicht eine vorteilhafte Reihenfolge des Schließens dieser Ventile. Wenn zunächst das Ansaugventil 14 geschlossen wird und das Absperrventil 10 noch für eine gewisse Zeitspanne geöffnet bleibt, wird die Öffnung 13 und die Einschnürung 12 der Venturidüse ohne Löschmittel ausgeblasen, so daß Löschmittelreste entfernt werden, wodurch die Funktionssicherheit naturgemäß erhöht wird. Zu dem gleichen Zweck ist das Schaltventil 38 - und damit das Ansaugventil 14 - durch einen Betätigungsknopf 38' arretierbar, so daß das Ansaugventil 14 auch dann nicht geöffnet wird, wenn ein Unterdruck an der Öffnung 13 nach dem Öffnen des Absperrventils 10 entsteht. In dieser Betriebsstellung kann die Druckleitung 9 durch Ausblasen gereinigt werden, ohne daß es zu einem Transport von Löschmittel 15 durch die Öffnung 13 kommt.

Der Löschmittelbehälter 4''' weist an der Oberseite eine Einfüllöffnung 39 zum Einfüllen bzw. Nachfüllen von Löschmittel 15 auf.

## Patentansprüche

1. Verfahren zum Ausbringen eines Löschmittels (15) aus einem Löschmittelbehälter (4, 4', 4", 4''') eines Feuerlöschers (1, 1', 1", 1''') mit Hilfe eines aus einem Druckbehälter (6) entweichenden Druckgases, **dadurch gekennzeichnet, dass** das Löschmittel in einen nicht druckfest ausgebildeten Löschmittelbehälter (4, 4', 4", 4''') eingebracht wird und dass das Druckgas aus dem Druckbehälter (6) so an einer Öffnung (13) des Löschmittelbehälter (4, 4', 4", 4''') vorbeigeleitet wird, dass das Löschmittel (15) aus dem Löschmittelbehälter (4, 4', 4", 4"') herausgesaugt und mit dem Druckgas versprüht wird.

2. Verfahren nach Anspruch 1, **dadurch gekennzeichnet, dass** zur Ezielung eines konstanten Drucks beim Ausbringen des Löschmittels (15) das aus dem Druckbehälter (6) entweichende Druckgas einer Druckregelung unterworfen wird.

3. Verfahren nach Anspruch 1 oder 2, **dadurch gekennzeichnet, dass** das pulverförmige Löschmittel (15) während des Absaugens mit einem in den Löschmittelbehälter (4, 4', 4", 4''') eingeführten Gas aufgewirbelt und so absaugbar gemacht wird.

4. Verfahren nach Anspruch 3, bei dem das in den Löschmittelbehälter (4, 4', 4", 4''') eingeführte Gas von dem das Absaugen bewirkenden Druckgas abgezweigt wird.

5. Verfahren nach Anspruch 3 oder 4, bei dem das Einführen von Gas in den Löschmittelbehälter (4, 4', 4", 4''') erst erfolgt, wenn an der Öffnung (13) des Löschmittelbehälters (4, 4', 4", 4''') ein Unterdruck für das Absaugen ausgebildet ist.

6. Verfahren nach einem der Ansprüche 3 bis 5, bei dem das zur Aufwirbelung eingeführte Gas zugleich zum Transport des pulverförmigen Löschmittels (15) in Richtung der Öffnung (13) verwendet wird.

7. Feuerlöscher bestehend aus einem Druckbehälter (6) für ein Druckgas und einem Löschmittelbehälter (4, 4', 4", 4'''), aus dem ein Löschmittel (15) durch das Druckgas austreibbar und unter dem Druck des Druckgases aus einer Sprühdüse (3) in fein verteilter Form sprühbar ist, **gekennzeichnet durch** einen nicht druckfest ausgebildeten Löschmittelbehälter (4, 4', 4", 4'''), **durch** eine Druckleitung (9) zwischen Druckbehälter (6) und Sprühdüse (3), die so zu einer Öffnung (13) des Löschmittelbehälters (4, 4', 4", 4''') angeordnet ist, dass das durchströmende Druckgas einen Unterdruck im Bereich der Öffnung (13) des Löschmittelbehälters (4, 4', 4", 4''') erzeugt, und **durch** eine Einrichtung zum Transport von Löschmittel (15) in den Bereich der Öffnung (13).

8. Feuerlöscher nach Anspruch 7, **dadurch gekennzeichnet, dass** die Druckleitung (9) im Bereich der Öffnung (13) des Löschmittelbehälters (4, 4', 4", 4''') in Form einer Venturidüse (12) ausgebildet ist.

9. Feuerlöscher nach Anspruch 7 oder 8, **dadurch gekennzeichnet, dass** die Öffnung (13) des Löschmittelbehälters (4, 4', 4", 4''') im Ruhezustand durch ein Ventil (14) verschlossen ist, das nur durch einen Unterdruck auf der Seite der Druckleitung (9) zu öffnen ist.

10. Feuerlöscher nach einem der Ansprüche 7 bis 9, **gekennzeichnet durch** ein in die Druckleitung (9) eingesetztes Absperrventil (10).

11. Feuerlöscher nach Anspruch 10, **gekennzeichnet, durch** ein Druckentlastungsventil (18) zwischen dem Druckbehälter (6) und dem Absperrventil (10).

12. Feuerlöscher nach Anspruch 11, **dadurch gekennzeichnet, dass** das Druckentlastungsventil (18) zeitgesteuert nach dem Aufbau eines Überdrucks öffnet.

13. Feuerlöscher nach einem der Ansprüche 7 bis 12, **gekennzeichnet durch** ein Druckbegrenzungsventil (19) für den Löschmittelbehälter (4, 4', 4", 4''').

14. Feuerlöscher nach einem der Ansprüche 7 bis 13, **gekennzeichnet durch** wenigstens eine in den Löschmittelbehälter (4, 4', 4", 4''') ragende, mit der Öffnung (13) kommunizierende Ansaugleitung (16) zum Ansaugen des Löschmittels (15) in den Bereich der Öffnung (13).

15. Feuerlöscher nach Anspruch 14, **gekennzeichnet durch** mehrere Ansaugleitungen (16) und eine Ansaugsteuerung (17) zum Verschließen einer nicht benötigten Ansaugleitung (16).

16. Feuerlöscher nach einem der Ansprüche 7 bis 15, **gekennzeichnet durch** einen Druck des Druckgases im Druckbehälter (6) von > 150 bar.

17. Feuerlöscher nach einem der Ansprüche 7 bis 16, **dadurch gekennzeichnet, dass** die Druckleitung (9) zur Druckminderung des Druckgases ein Stromregelventil (20) aufweist.

18. Feuerlöscher nach einem der Ansprüche 7 bis 17, **gekennzeichnet durch** eine Zweigleitung (22) für ein Druckgas, einem Löschmittelbehälter (4, 4', 4", 4''') für ein pulverförmiges Löschmittel (15), einer zwischen Druckbehälter (6) und einer Wurfdüse (3) angeordneten Druckleitung (9), die so zu einer Öffnung (13) des Löschmittelbehälters (4, 4', 4", 4''') angeordnet ist, dass das **durch** die Druckleitung (9) strömende Druckgas einen Unterdruck im Bereich der Öffnung (13) des Löschmittelbehälters (4, 4', 4", 4''') erzeugt, und einer Zweigleitung (22) für das Druckgas, die mit wenigstens einer Mündungsöffnung (25, 25', 26, 27) in den unteren Bereich des Löschmittelbehälters (4, 4', 4", 4''') so einmündet, dass das pulverförmige Löschmittel (15) **durch** das Druckgas verwirbelbar ist.

19. Feuerlöscher nach Anspruch 18, bei dem in die Zweigleitung (22) ein steuerbares Abzweigventil (21) und in den Bereich der Öffnung (13) ein bei Unterdruck öffnendes Ansaugventil ( 14) eingesetzt ist, wobei das Ansaugventil (14) den Öffnungsvorgang des Abzweigventils (21) steuert.

20. Feuerlöscher nach Anspruch 19, bei dem das Abzweigventil (21) ausgangsseitig mit dem Ansaugventil (14) zu dessen vollständiger Öffnung verbunden ist.

21. Feuerlöscher nach einem der Ansprüche 18 bis 20, bei dem eine Mehrzahl von Mündungsöffnungen (25, 25', 26, 27) im Löschmittelbehälter (4, 4', 4", 4''') angeordnet ist.

22. Feuerlöscher nach Anspruch 21 mit einer Ventilanordnung (24, 24') zur Aktivierung der Mündungsöffnungen (25, 25', 26, 27) in Gruppen nacheinander.

23. Feuerlöscher nach einem der Ansprüche 18 bis 22 mit einer Zweigleitung (22) mit einem geringen Querschnitt zur Einstellung der zum Aufwirbeln verwendeten Gasmenge.

24. Feuerlöscher nach einem der Ansprüche 18 bis 22 mit einer Druckreduziereinrichtung in der Zweigleitung (22).

25. Feuerlöscher nach einem der Ansprüche 18 bis 24, **gekennzeichnet durch** eine derartige Anordnung der Mündungsöffnungen (25, 26, 27) und eine solche Einstellung der Gasmenge, daß die Gasmenge den Transport des Löschmittels (15) in Richtung der Öffnung (13) nach Art einer Mammutpumpe unterstützt.

26. Feuerlöscher nach einem der Ansprüche 18 bis 25 mit einer Steuereinrichtung (32) an der Wurfdüse (3) zum Auslösen des Löschvorgangs.

27. Feuerlöscher nach Anspruch 26 mit einer pneumatischen Steuerleitung (35), die einerseits mit dem Druckgas stromaufwärts von einem steuerbaren Absperrventil (10) und andererseits mit einem manuell betätigbaren Entlüftungsventil (34) an der Wurfdüse (3) verbunden ist, und mit einem das Absperrventil (10) steuernden Schaltventil (36), das in Abhängigkeit vom Druckzustand in der Steuerleitung (35) schaltet.

28. Feuerlöscher nach einem der Ansprüche 18 bis 27, bei dem die Wurfdüse (3) über einen Schlauch (29) mit einem Gehäuse des Feuerlöschers (1 ', 1 ", 1''') verbunden ist.

## Claims

1. Process for discharging an extinguishing agent (15) from an extinguishing-agent tank (4, 4', 4", 4"') of a fire extinguisher (1, 1', 1", 1'") with the aid of a compressed gas escaping from a pressure tank (6), **characterized in that** the extinguishing agent is introduced into an extinguishing-agent tank (4, 4', 4", 4''') which is not resistant to pressure, and **in that** the compressed gas is directed out of the pressure tank (6), past an opening (13) of the extinguishing-agent tank (4, 4', 4", 4'"), such that the extinguishing agent (15) is extracted from the extinguishing-agent tank (4, 4', 4", 4'") by suction and sprayed with the compressed gas.

2. Process according to Claim 1, **characterized in that**, in order to achieve a constant pressure during discharge of the extinguishing agent (15), the compressed gas escaping from the pressure tank (6) is subjected to pressure control.

3. Process according to Claim 1 or 2, **characterized in that** the pulverulent extinguishing agent (15), during the suction extraction, is vortexed with a gas introduced into the extinguishing-agent tank (4, 4', 4", 4"') and is thus rendered extractable by suction.

4. Process according to Claim 3, in the case of which the gas which is introduced into the extinguishing-agent tank (4, 4', 4", 4"') is branched off from the compressed gas which gives rise to the suction-extraction operation.

5. Process according to Claim 3 or 4, in the case of which gas is only introduced into the extinguishing-agent tank (4, 4', 4", 4"') if a negative pressure for the suction-extraction operation is present at the opening (13) of the extinguishing-agent tank (4, 4', 4", 4'").

6. Process according to one of Claims 3 to 5, in the case of which the gas which is introduced for vortexing purposes is used, at the same time, for transporting the pulverulent extinguishing agent (15) in the direction of the opening (13).

7. Fire extinguisher comprising a pressure tank (6) for a compressed gas, and extinguishing-agent tank (4, 4', 4", 4"') from which an extinguishing agent (15) can be expelled by the compressed gas and sprayed in finely distributed form, under the pressure of the compressed gas, from a spray nozzle (3), **characterized by** an extinguishing-agent tank (4, 4', 4", 4''') which is not resistant to pressure, by a pressure line (9) between the pressure tank (6) and spray nozzle (3), which is arranged in relation to an opening (13) of the extinguishing-agent tank (4, 4', 4", 4"') such that the compressed gas flowing though generates a negative pressure in the region of the opening (13) of the extinguishing-agent tank (4, 4', 4", 4'"), and by a device for transporting extinguishing agent (15) into the region of the opening (13).

8. Fire extinguisher according to Claim 7, **characterized in that** the pressure line (9), in the region of the opening (13) of the extinguishing-agent tank (4, 4', 4", 4'"), is designed in the form of a Venturi nozzle (12).

9. Fire extinguisher according to Claim 7 or 8, **characterized in that** the opening (13) of the extinguishing-agent tank (4, 4', 4", 4"') is closed, in the rest state, by a valve (14) which can only be opened by a negative pressure on the side of the pressure line (9).

10. Fire extinguisher according to one of Claims 7 to 9, **characterized by** a shut-off valve (10) inserted into the pressure line (9).

11. Fire extinguisher according to Claim 10, **characterized by** a pressure-relief valve (18) between the pressure tank (6) and the shut-off valve (10).

12. Fire extinguisher according to Claim 11, **characterized in that** the pressure-relief valve (18) opens in a time-controlled manner once a positive pressure has built up.

13. Fire extinguisher according to one of Claims 7 to 12, **characterized by** a pressure-limiting valve (19) for the extinguishing-agent tank (4, 4', 4", 4'").

14. Fire extinguisher according to one of Claims 7 to 13, **characterized by** at least one intake line (16) which projects into the extinguishing-agent tank (4, 4', 4", 4'"), communicates with the opening (13) and is intended for taking the extinguishing agent (15) into the region of the opening (13).

15. Fire extinguisher according to Claim 14, **characterized by** a plurality of intake lines (16) and an intake control means (17) for closing an intake line (16) which is not required.

16. Fire extinguisher according to one of Claims 7. to 15, **characterized by** a pressure of the compressed gas in the pressure tank (6) of > 150 bar.

17. Fire extinguisher according to one of Claims 7 to 16, **characterized in that** the pressure line (9) has a flow-regulating valve (20) in order to reduce the pressure of the compressed gas.

18. Fire extinguisher according to one of Claims 7 to 17, **characterized by** a branch line (22) for a compressed gas, by an extinguishing-agent tank (4, 4', 4", 4"') for a pulverulent extinguishing agent (15), by a pressure line (9) which is arranged between the pressure tank (6) and an ejecting nozzle (3) and is arranged in relation to an opening (13) of the extinguishing-agent tank (4, 4', 4", 4"') such that the compressed gas flowing through the pressure line (9) generates a negative pressure in the region of the opening (13) of the extinguishing-agent tank (4, 4', 4", 4'"), and by a branch line (22) for the compressed gas which opens out, by way of at least one mouth opening (25, 25', 26, 27), into the bottom region of the extinguishing-agent tank (4, 4', 4", 4'") such that the pulverulent extinguishing agent (15) can be vortexed by the compressed gas.

19. Fire extinguisher according to Claim 18, in the case of which a controllable branching valve (21) is inserted into the branch line (22) and an intake valve (14) which opens under negative pressure is inserted into the region of the opening (13), the intake valve (14) controlling the opening operation of the branching valve (21).

20. Fire extinguisher according to Claim 19, in the case of which the branching valve (21) is connected, on the outlet side, to the intake valve (14) in order to be opened fully.

21. Fire extinguisher according to one of Claims 18 to 20, in the case of which a plurality of mouth openings (25, 25', 26, 27) are arranged in the extinguishing-agent tank (4, 4', 4", 4'").

22. Fire extinguisher according to Claim 21, having a valve arrangement (24, 24') for activating the mouth openings (25, 25', 26, 27) in groups one after the other.

23. Fire extinguisher according to one of Claims 18 to 22, having a branch line (22) with a small cross section for the purpose of adjusting the quantity of gas used for vortexing.

24. Fire extinguisher according to one of Claims 18 to 22, having a pressure-reducing device in the branch line (22).

25. Fire extinguisher according to one of Claims 18 to 24, **characterized by** such an arrangement of the mouth openings (25, 26, 27), and such adjustment of the quantity of gas, that the quantity of gas assists the transportation of the extinguishing agent (15) in the direction of the opening (13) in the manner of a mammoth pump.

26. Fire extinguisher according to one of Claims 18 to 25, having a control device (32) on the ejecting nozzle (3) for the purpose of triggering the extinguishing operation.

27. Fire extinguisher according to Claim 26, having a pneumatic control line (35) which is connected, on the one hand, to the pressure line upstream of the controllable shut-off valve (10) and, on the other hand, to a manually actuable air-relief valve (34) on the ejecting nozzle (3), and having a control valve (36) which controls the shut-off valve (10) and switches in dependence on the pressure state in the control line (35).

28. Fire extinguisher according to one of Claims 18 to 27, in the case of which the ejecting nozzle (3) is connected to a housing of the fire extinguisher (1', 1", 1"') via a hose (29).

## Revendications

1. Procédé pour extraire un agent d'extinction (15) d'un réservoir d'agent d'extinction (4, 4', 4", 4"') d'un extincteur (1, 1', 1", 1''') à l'aide d'un gaz sous pression sortant d'un réservoir sous pression (6), **caractérisé en ce que** l'agent d'extinction est placé dans un réservoir d'agent d'extinction (4, 4', 4", 4''') qui n'est pas réalisé résistant à la pression, et **en ce qu'**on fait passer le gaz sous pression venant du réservoir sous pression (6) devant une ouverture (13) du réservoir d'agent d'extinction (4, 4', 4", 4"') de telle façon que l'agent d'extinction (15) est aspiré hors du réservoir d'agent d'extinction (4, 4', 4", 4"') et pulvérisé avec le gaz sous pression.

2. Procédé selon la revendication 1, **caractérisé en ce que** pour obtenir une pression constante lors de l'extraction de l'agent d'extinction (15), on soumet le gaz sous pression sortant du réservoir sous pression (6) à une régulation de pression.

3. Procédé selon la revendication 1 ou 2, **caractérisé en ce que** pendant l'aspiration, on fait tourbillonner l'agent d'extinction pulvérulent (15) avec un gaz introduit dans le réservoir d'agent d'extinction (4, 4', 4", 4"') , et on le rend ainsi aspirable.

4. Procédé selon la revendication 3, dans lequel le gaz introduit dans le réservoir d'agent d'extinction (4, 4', 4", 4''') est prélevé sur le gaz sous pression effectuant l'aspiration.

5. Procédé selon la revendication 3 ou 4, dans lequel l'introduction de gaz dans le réservoir d'agent d'extinction (4, 4', 4", 4''') ne commence que lorsqu'une dépression s'est formée pour l'aspiration à l'ouverture (13) du réservoir d'agent d'extinction (4, 4', 4", 4''').

6. Procédé selon l'une des revendications 3 à 5, dans lequel le gaz introduit pour la mise en tourbillonnement est en même temps utilisé pour acheminer l'agent d'extinction pulvérulent (15) en direction de l'ouverture (13).

7. Extincteur constitué d'un réservoir sous pression (6) pour un gaz sous pression et d'un réservoir d'agent d'extinction (4, 4', 4", 4'''), dont un agent d'extinction (15) peut être extrait par le gaz sous pression et peut être pulvérisé sous forme finement divisée à partir d'une buse de pulvérisation (3) sous la pression du gaz sous pression, **caractérisé par** un réservoir d'agent d'extinction (4, 4', 4", 4"') qui n'est pas réalisé résistant à la pression, par une conduite sous pression (9) entre le réservoir sous pression (6) et la buse de pulvérisation (3), qui est agencée par rapport à une ouverture (13) du réservoir d'agent d'extinction (4, 4', 4", 4"') de telle manière que le gaz sous pression en écoulement produit une dépression dans la zone de l'ouverture (13) du réservoir d'agent d'extinction (4, 4', 4", 4'''), et par un agencement pour acheminer l'agent d'extinction (15) dans la zone de l'ouverture (13).

8. Extincteur selon la revendication 7, **caractérisé en ce que** la conduite sous pression (9) est réalisée sous la forme d'un venturi (12) dans la zone de l'ouverture (13) du réservoir d'agent d'extinction (4, 4', 4", 4''').

9. Extincteur selon la revendication 7 ou 8, **caractérisé en ce qu'**au repos l'ouverture (13) du réservoir d'agent d'extinction (4, 4', 4", 4"') est obturée par une valve (14) qui ne peut s'ouvrir que par une dépression du côté de la conduite sous pression (9).

10. Extincteur selon l'une des revendications 7 à 9, **caractérisé par** une vanne d'arrêt (10) montée dans la conduite sous pression (9).

11. Extincteur selon la revendication 10, **caractérisé par** une valve de dépressurisation (18) entre le réservoir sous pression (6) et la vanne d'arrêt (10).

12. Extincteur selon la revendication 11, **caractérisé en ce que** la valve de dépressurisation (18) s'ouvre par commande temporisée après la formation d'une surpression.

13. Extincteur selon l'une des revendications 7 à 12, **caractérisé par** une valve de limitation de pression (19) pour le réservoir d'agent d'extinction (4, 4', 4", 4''').

14. Extincteur selon l'une des revendications 7 à 13, **caractérisé par** au moins une conduite d'aspiration (16) plongeant dans le réservoir d'agent d'extinction (4, 4', 4", 4"') et communiquant avec l'ouverture (13), pour l'aspiration de l'agent d'extinction (15) jusque dans la zone de l'ouverture (13) .

15. Extincteur selon la revendication 14, **caractérisé par** plusieurs conduites d'aspiration (16) et une commande d'aspiration (17) pour obturer une conduite d'aspiration (16) dont on n'a pas besoin.

16. Extincteur selon l'une des revendications 7 à 15, **caractérisé par** une pression supérieure à 150 bar pour le gaz sous pression dans le réservoir sous pression (6).

17. Extincteur selon l'une des revendications 7 à 16, **caractérisé en ce que** la conduite sous pression (9) comporte une valve de régulation d'écoulement (20) pour réduire la pression du gaz sous pression.

18. Extincteur selon l'une des revendications 7 à 17, **caractérisé par** une conduite d'embranchement (22) pour un gaz sous pression, un réservoir d'agent d'extinction (4, 4', 4", 4"') pour un agent d'extinction pulvérulent (15), une conduite sous pression (9) disposée entre le réservoir sous pression (6) et une buse de projection (3), la conduite sous pression (9) étant disposée par rapport à une ouverture (13) du réservoir d'agent d'extinction (4, 4', 4", 4''') de telle façon que le gaz sous pression s'écoulant par la conduite sous pression (9) produise une dépression dans la zone de l'ouverture (13) du réservoir d'agent d'extinction (4, 4', 4", 4"'), et une conduite d'embranchement (22) pour le gaz sous pression, qui débouche par au moins un orifice (25, 25', 26, 27) dans la zone inférieure du réservoir d'agent d'extinction (4, 4', 4", 4"') de manière que le gaz sous pression peut faire tourbillonner l'agent d'extinction pulvérulent (15).

19. Extincteur selon la revendication 18, dans lequel une valve d'embranchement pilotable (21) est montée dans la conduite d'embranchement (22) et une valve d'aspiration (14) s'ouvrant en cas de dépression est montée dans la zone de l'ouverture (13), la valve d'aspiration (14) commandant l'ouverture de la valve d'embranchement (21).

20. Extincteur selon la revendication 19, dans lequel la valve d'embranchement (21) est reliée côté sortie avec la valve d'aspiration (14) pour l'ouverture complète de cette dernière.

21. Extincteur selon l'une des revendications 18 à 20, dans lequel de multiples orifices (25, 25', 26, 27) sont disposés dans le réservoir d'agent d'extinction (4, 4', 4", 4''').

22. Extincteur selon la revendication 21, comprenant un agencement de valve (24, 24') pour l'activation des orifices (25, 25', 26, 27) en groupes successifs.

23. Extincteur selon l'une des revendications 18 à 22, comprenant une conduite d'embranchement (22) de faible section pour l'ajustage de la quantité de gaz utilisée pour la mise en tourbillonnement.

24. Extincteur selon l'une des revendications 18 à 22, comprenant un dispositif réducteur de pression dans la conduite d'embranchement (22).

25. Extincteur selon l'une des revendications 18 à 24, **caractérisé par** un agencement des orifices (25, 26, 27) et un ajustement de la quantité de gaz qui sont tels que la quantité de gaz assiste l'acheminement de l'agent d'extinction (15) en direction de l'ouverture (13) à la manière d'une pompe mammouth.

26. Extincteur selon l'une des revendications 18 à 25, comprenant un dispositif de commande (32) sur la buse de projection (3), pour déclencher le processus d'extinction.

27. Extincteur selon la revendication 26, comprenant une conduite de commande pneumatique (35) qui est reliée d'une part avec le gaz sous pression en amont d'une vanne d'arrêt pilotable (10) et d'autre part avec une valve de dégagement d'air (34) actionnable manuellement prévue sur la buse de projection (3), et comprenant une valve de commutation (36) qui commande la vanne d'arrêt (10) et qui commute en fonction de l'état de pression dans la conduite de commande (35).

28. Extincteur selon l'une des revendications 18 à 27, dans lequel la buse de projection (3) est reliée avec un boîtier de l'extincteur (1', 1", 1''') par un tuyau (29).
